# EUROPÄISCHE PATENTSCHRIFT

(11) **EP 2 604 932 B1**
(45) Veröffentlichungstag und Bekanntmachung des Hinweises auf die Patenterteilung: **13.09.2017**
(21) Anmeldenummer: 12195677.5
(22) Anmeldetag: 05.12.2012
(51) Int. Cl.: H05B 6/12, F24C 7/08, F24C 15/10

(54) **Kochfeld und Verfahren zum Betreiben des Kochfeldes**
Cooking hob and method of operation of the cooking hob
Champ de cuisson et mode de fonctionnement de la champ de cuisson

(30) Priorität: 12.12.2011 EP 11290576
(43) Veröffentlichungstag der Anmeldung: 19.06.2013
(73) Patentinhaber: BSH Hausgeräte GmbH, 81739 München (DE)
(72) Erfinder: Flesch, Sebastien, 67150 Gerstheim (FR)

(56) Entgegenhaltungen:
- WO-A2-00/53975
- WO-A2-2005/060478
- WO-A2-2008/042805
- AU-B2- 494 555
- DE-A1- 2 754 974
- JP-A- 2004 357 895
- JP-B- 3 615 382
- US-A1- 2003 047 553

## Beschreibung

Die vorliegende Erfindung betrifft ein Kochfeld sowie ein Verfahren zum Betreiben des Kochfelds.

Kochfelder mit minutengenauen Zählern, auch als "Timer" bezeichnet, sind bekannt. Der Zähler lässt sich beispielsweise auf einen Anfangswert zwischen 1 und 99 Minuten einstellen. Hiernach zählt der Zähler die Zeit, ausgehend von dem eingestellten Anfangswert, herunter. Während dieser Zeit erwärmt das Kochfeld beispielsweise einen Gargutbehälter mit darin befindlichem Gargut. Wenn der Zähler den Wert Null erreicht, wird das Kochfeld abgeschaltet, wobei beispielsweise einer entsprechenden Kochfeldplatte des Kochfelds kein Strom mehr zugeführt wird.

Induktions- und Gaskochfelder sind in der Lage, einen entsprechenden Gargutbehälter mit Gargut innerhalb kürzester Zeit, beispielsweise 30 Sekunden, zu erhitzen. Eine solche kurze Zeitspanne lässt sich jedoch mit den derzeit bekannten Zählern nicht darstellen bzw. bekannte Kochfelder sind nicht dafür ausgelegt, dass eine solch kurze Zeitspanne an dem Zähler eingestellt werden kann.

WO 00/53975 A2 offenbart eine Sicherheitsvorrichtung zur Verwendung in Verbindung mit einem elektrischen Kochherd. Eine Steuereinheit der Sicherheitsvorrichtung weist einen Timer auf, der einen Countdown startet, sobald keine Person in der Nähe des Herdes detektiert wird.

US 2003/047553 A1 offenbart einen Kochherd, der eine Anzeige zum Anzeigen eines Countdowns aufweist.

AU 494 555 B2 offenbart eine Glasplatte mit Elementen, die durch einen Benutzer kapazitiv mit Masse gekoppelt werden können.

Nächstliegender Stand der Technik stellt die JP2004357895 A dar. Aufgabe der vorliegenden Erfindung ist es daher, ein verbessertes Kochfeld sowie ein verbessertes Verfahren zum Betreiben des Kochfelds bereitzustellen.

Demgemäß wird ein Kochfeld, insbesondere ein Induktions- oder Gaskochfeld, mit einer ersten Anzeigeeinrichtung, einem ersten Bedienelement und einem zweiten Bedienelement vorgeschlagen. Die erste Anzeigeeinrichtung ist dazu eingerichtet, wahlweise einen minuten- oder sekundengenauen Zähler anzuzeigen. Das erste Bedienelement ist dazu eingerichtet, in Abhängigkeit von einer ersten Benutzereingabe die erste Anzeigeeinrichtung zur Anzeige des minuten- oder sekundengenauen Zählers anzusteuern. Das zweite Bedienelement ist dazu eingerichtet, in Abhängigkeit von einer zweiten Benutzereingabe einen Wert des minuten- oder sekundengenauen Zählers einzustellen. Eine zweite Anzeigeeinrichtung ist vorgesehen, welche dazu eingerichtet ist, anzuzeigen, ob die erste Anzeigeeinrichtung den minuten- oder sekundengenauen Zähler anzeigt.

Dadurch, dass auf der ersten Anzeigeeinrichtung wahlweise ein minuten- oder sekundengenauer Zähler angezeigt werden kann, kann der gewünschte sekundengenaue Zähler zur Anzeige kurzer Zeitspannen bereitgestellt werden. Die erste Anzeigeeinrichtung wird also mit einer Doppelfunktion belegt. Eine zusätzliche Anzeigeeinrichtung kann eingespart werden. Darüber hinaus ist eine umfangreiche Anpassung des Designs der einleitend beschriebenen, bekannten Kochmulden nicht erforderlich. Der bei diesen bekannten Kochmulden vorhandene minutengenaue Zähler wird lediglich um die Funktion eines sekundengenauen Zählers ergänzt und mit der entsprechenden Umschaltfunktion versehen. Das äußere Erscheinungsbild des Kochfelds kann dabei unverändert bleiben. Da die erste Anzeigeeinrichtung dazu in der Lage ist, den minuten- oder sekundengenauen Zähler anzuzeigen, ist bevorzugt vorgesehen, dass der Benutzer durch die zweite Anzeigeeinrichtung darüber informiert wird, welcher Zähler ihm gerade angezeigt wird.

Gemäß einer Ausführungsform ist eine Steuereinrichtung vorgesehen, welche den Zähler herunterzählt und in Abhängigkeit von dem verbleibenden Wert des Zählers eine Heizeinrichtung des Kochfelds ansteuert. Mittels des zweiten Bedienelements wird dabei typischerweise der Anfangswert des Zählers eingestellt, welcher dann heruntergezählt wird.

Gemäß einer weiteren Ausführungsform umfasst die erste Anzeigeeinrichtung zwei Sieben- oder Acht-Segmentanzeigen. Sieben-Segmentanzeigen sind an sich geeignet, um einen entsprechenden Wert des Zählers anzuzeigen. Vielfach sind jedoch an Kochfeldern bereits Acht-Segmentanzeigen vorhanden, so dass diese die erste Anzeigeeinrichtung ausbilden können. Mittels der beiden Sieben- oder Acht-Segmentanzeigen kann ein Wert zwischen 0 und 99 Sekunden oder zwischen 0 und 99 Minuten angezeigt werden.

Gemäß einer weiteren Ausführungsform belegt der Zähler sieben Segmente einer jeweiligen Acht-Segmentanzeige. Der "Punkt" einer jeweiligen Acht-Segmentanzeige wird dabei nicht zur Anzeige des Zählers verwendet.

Gemäß einer weiteren Ausführungsform ist die zweite Anzeigeeinrichtung als das achte Segment einer der beiden Acht-Segmentanzeigen ausgebildet. Beispielsweise kann ein "Punkt" einer der Acht-Segmentanzeigen dazu verwendet werden, dem Benutzer anzuzeigen, ob der minuten- oder sekundengenaue Zähler angezeigt wird. Leuchtet beispielsweise der "Punkt" einer der Acht-Segmentanzeigen, so weiß der Benutzer, dass die erste Anzeigeeinrichtung den sekundengenauen Zähler anzeigt.

Gemäß einer weiteren Ausführungsform ist das erste Bedienelement dazu eingerichtet, in Abhängigkeit von der Dauer der ersten Benutzereingabe die erste Anzeigeeinrichtung zur Anzeige des minuten- oder sekundengenauen Zählers anzusteuern. Das erste Bedienelement kann also beispielsweise als ein Taster ausgebildet sein, welcher, je nachdem, ob dieser lange oder kurz gedrückt wird, die erste Anzeigeeinrichtung zur Anzeige des minuten- oder sekundengenauen Zählers ansteuert. Beispielsweise kann ein kurzes Drücken des Tasters die erste Anzeigeeinrichtung dazu ansteuern, den sekundengenauen Zähler anzuzeigen, während ein langes Drücken des Tasters die erste Anzeigeeinrichtung zur Anzeige des minutengenauen Zählers ansteuert.

Gemäß einer weiteren Ausführungsform ist das erste Bedienelement gleichzeitig dazu eingerichtet, das Kochfeld zwischen einem Zählermodus, in welchem die Steuereinrichtung die Heizeinrichtung in Abhängigkeit von dem Wert des Zählers ansteuert, und einem manuellen Modus umzuschalten, in welchem die Heizeinrichtung in Abhängigkeit von einer Benutzereingabe ansteuerbar ist. Der manuelle Modus entspricht der herkömmlichen Bedienung von Kochfeldern durch einen Benutzer, wobei der Benutzer die Heizeinrichtung, also beispielsweise die entsprechende Kochfeldplatte, ein- oder ausschaltet oder diese zum Heizen auf einer bestimmten, manuell eingebbaren Stufe steuert. Dadurch, dass das erste Bedienelement sowohl zum Umschalten zwischen den beiden Modi als auch zur Steuerung der ersten Anzeigeeinrichtung verwendet wird, ergibt sich vorteilhaft eine Integration von mehreren Funktionen in das erste Bedienelement. Weitere Bedienelemente können somit eingespart werden.

Gemäß einer weiteren Ausführungsform ist die Heizeinrichtung als ein elektrisches Induktionsfeld oder ein Gasbrenner ausgebildet. Diese sind jeweils in der Lage, einen Gargutbehälter mit entsprechendem Gargut innerhalb kürzester Zeit, beispielsweise 30 Sekunden, zu erhitzen.

Gemäß einer weiteren Ausführungsform steuert die Steuereinrichtung während des Herunterzählens des Zählers die Heizeinrichtung zur Abgabe einer maximalen Leistung an. Somit wird der Gargutbehälter mit dem darin befindlichen Gargut innerhalb kürzester Zeit erhitzt.

Gemäß einer weiteren Ausführungsform ist das erste und/oder zweite Bedienelement als ein Taster ausgebildet. Dadurch ergibt sich eine einfache Bedienung des Kochfelds. Die Taster können beispielsweise in Form von Softkeys auf einem Touchscreen ausgebildet sein.

Weiterhin wird ein Verfahren zum Betreiben des erfindungsgemäßen Kochfelds vorgeschlagen. Die erste Anzeigeeinrichtung wird in Abhängigkeit von einer ersten Benutzereingabe zur wahlweisen Anzeige eines minuten- oder sekundengenauen Zählers angesteuert, und in Abhängigkeit von einer zweiten Benutzereingabe wird ein Wert des minuten- oder sekundengenauen Zählers eingestellt.

Gemäß einer weiteren Ausführungsform wird der Zähler heruntergezählt und eine Heizeinrichtung des Kochfelds in Abhängigkeit von dem verbleibenden Wert des Zählers angesteuert.

Gemäß einer weiteren Ausführungsform wird der Zähler auf zwei Sieben- oder Acht-Segmentanzeigen angezeigt. Erfindungsgemäß wird angezeigt, ob der minuten- oder sekundengenaue Zähler angezeigt wird.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beiliegenden Figuren näher erläutert.

Es zeigt dabei:
Fig. 1: ausschnittsweise und schematisch ein Kochfeld mit einer ersten Anzeigeeinrichtung gemäß einer Ausführungsform;
Fig. 2: die Ansicht aus Fig. 1, wobei ein erster Wert auf der ersten Anzeigeeinrichtung angezeigt wird;
Fig. 3: die Ansicht aus Fig. 1, wobei ein zweiter Wert auf der ersten Anzeigeeinrichtung angezeigt wird; und
Fig. 4: die Ansicht aus Fig. 1, wobei ein dritter Wert auf der ersten Anzeigeeinrichtung angezeigt wird.

In den Figuren sind gleiche oder funktionsgleiche Elemente mit denselben Bezugszeichen versehen worden, soweit nichts anderes angegeben ist.

Fig. 1 zeigt ausschnittsweise und schematisch ein Kochfeld 1, welches beispielsweise als Induktions- oder Gaskochfeld ausgebildet ist.

Das Kochfeld 1 umfasst ein Bedienmodul 2, welches beispielsweise in einer Oberseite 3 des Kochfelds 1 integriert ist.

Das Bedienmodul 2 weist zwei Acht-Segmentanzeigen 5, 6 auf. Eine jeweilige Acht-Segmentanzeige 5, 6 setzt sich aus sieben Strichen 7 und einem Punkt 10 zusammen. Eine erste Anzeigeeinrichtung 4 des Bedienmoduls 2 umfasst jeweils sieben Striche 7 der beiden Acht-Segmentanzeigen 5, 6. Mittels der ersten Anzeigeneinrichtung 4 lässt sich ein Zähler 12 anzeigen, siehe Figuren 2-4. Der Zähler 12 kann einen maximalen Wert von "99" aufweisen, wie in Figur 3 dargestellt. Der minimale Wert des Zählers 12 beträgt "00", ist jedoch in keiner der Figuren dargestellt. Der Zähler 12 kann dabei Minuten oder Sekunden ausdrücken. Der Zähler 12 kann also beispielsweise einen Wert zwischen 0 und 99 Minuten oder zwischen 0 und 99 Sekunden aufweisen.

Um dem Benutzer anzuzeigen, ob die erste Anzeigeeinrichtung 4 den minuten- oder sekundengenauen Zähler 12 anzeigt, weist das Bedienmodul 2 eine zweite Anzeigeeinrichtung 11 auf. Die zweite Anzeigeeinrichtung 11 ist beispielsweise in Form des rechten Punkts 10 der Acht-Segmentanzeige 5 ausgebildet. Leuchtet der Punkt 10 nicht, wie dies beispielsweise in dem in Figur 2 gezeigten Zustand der Fall ist, so weiß der Benutzer, dass der Zähler 12 einen Minutenwert anzeigt. Gemäß dem Ausführungsbeispiel in Figur 2 wird ein Wert von "12" Minuten angezeigt. Dagegen leuchtet der Punkt 10 in den Zuständen gemäß den Figuren 3 und 4, so dass dort der Zähler 12 jeweils ein sekundengenauen Wert "99" bzw. "35" anzeigt.

Weiterhin weist das Bedienmodul 2 ein erstes Bedienelement 13 in Form eines Tasters auf. Mittels des ersten Bedienelements 13 lässt sich die erste Anzeigeeinrichtung 4 zur Anzeige des minuten- oder sekundengenauen Zählers 12 ansteuern, wie nachfolgend noch näher erläutert wird. Darüber hinaus sind dem ersten Bedienelement 13 weitere Funktionen zugeordnet. Auch dies wird nachfolgend noch näher erläutert.

Ferner weist das Bedienmodul 2 ein zweites Bedienelement 14 auf, welches in Form von zwei Tastern 15, 16 ausgebildet ist. Mittels des zweiten Bedienelements 14 lässt sich der Wert des minuten- oder sekundengenauen Zählers 12 vorgeben. Auch hierzu folgen später noch nähere Erläuterungen.

Weiterhin kann eine Steuereinrichtung 17 in das Bedienmodul 2 integriert sein. Die Steuereinrichtung 17 ist mit der ersten Anzeigeeinrichtung 4, der zweiten Anzeigeeinrichtung 11, dem ersten Bedienelement 13 und dem zweiten Bedienelement 14 signaltechnisch auf nicht näher dargestellte Weise verbunden. Darüber hinaus ist die Steuereinrichtung 17 mit einer Heizeinrichtung 21 signaltechnisch verbunden und steuert diese an. Die Heizeinrichtung 21 kann beispielsweise als Induktionskochfeldplatte oder Gasbrenner ausgebildet sein. Weiterhin zeigt Figur 1 eine Tasse 22 mit einer darin befindlichen Flüssigkeit 23, welche von der Heizeinrichtung 21 erhitzt werden soll.

Ein Benutzer kann nun zunächst einmal wählen, ob er die Tasse 22 mit der Flüssigkeit 23 in einem manuellen Modus oder in einem Zählermodus (auch als "Timermodus" bezeichnet) erwärmen möchte. In dem manuellen Modus schaltet der Benutzer die Heizeinrichtung beispielsweise über einen entsprechenden, nicht dargestellten Drehknebel, ein und gibt dabei eine Stufe, beispielsweise zwischen "1" und "10" vor, mit der die Heizeinrichtung 21 die Tasse 22 mit der Flüssigkeit 23 erwärmt. Dies erfordert es allerdings, dass der Benutzer vor dem Kochfeld 1 stehen bleibt und den Erwärmungsvorgang überwacht, da es ansonsten beispielsweise zu einem Überschäumen der Flüssigkeit 23 kommen kann.

In den Zählermodus gelangt der Benutzer indem er den Taster 13 kurz drückt, beispielsweise eine Sekunde lang. Dadurch wird gleichzeitig die erste Anzeigeeinrichtung 4 zur Anzeige des minutengenauen Zählers 12 angesteuert. Die erste Anzeigeeinrichtung 4 kann dabei zunächst einen Wert von "00" anzeigen. Mittels der Tasten 15, 16 lässt sich dann ein geeigneter Wert zwischen 0 und 99 Minuten, beispielsweise "12" Minuten, siehe Figur 2, einstellen. Hiernach wird die Tasse 22 mit der Flüssigkeit 23 mittels der Heizeinrichtung 21 vergleichsweise langsam über 12 Minuten erwärmt. Die entsprechende Ansteuerung der Heizeinrichtung 21 übernimmt dabei die Steuereinrichtung 17. Außerdem zählt die Steuereinrichtung 17 den Zähler 12 herunter, also beispielsweise auf "11" nach Verstreichen einer Minute, auf "10" nach Verstreichen von zwei Minuten usw..

Wünscht der Benutzer jedoch eine schnelle Erwärmung der Tasse 22 mit der Flüssigkeit 23, so kann er entweder in dem manuellen Modus oder in dem Zählermodus den Taster 13 lange gedrückt halten, beispielsweise 3 Sekunden, woraufhin die erste Anzeigeeinrichtung 4 mittels der Steuereinrichtung 17 zur Anzeige des sekundengenauen Zählers 12 geschaltet wird. Anhand des leuchtenden Punkts 10 (Anzeigeeinrichtung 11) ist für den Benutzer dann erkennbar, dass ihm ein sekundengenauer Zähler 12 angezeigt wird. Der Wert des sekundengenauen Zählers 12 kann beispielsweise anfänglich ebenfalls "00" betragen. Mittels der Taster 15, 16 lässt sich dann ein geeigneter Wert zwischen 0 und 99 Sekunden auf der ersten Anzeigeeinrichtung 4 einstellen. Ist ein geeigneter Wert eingestellt, steuert die Steuereinrichtung 17 die Heizeinrichtung 21 zur Abgabe einer maximalen Heizleistung an die Tasse 22 mit der Flüssigkeit 23 an. Gleichzeitig wird der sekundengenaue Zähler 12 heruntergezählt, also beispielsweise ausgehend von "35" Sekunden, wie in Figur 4 dargestellt, auf "34" Sekunden nach 1 Sekunde, "33" Sekunden nach 2 Sekunden usw..

Die Tasse 22 mit der Flüssigkeit 23 wird in dem Zählermodus über eine vorbestimmte Zeitdauer erwärmt, ohne dass es einer Beaufsichtigung durch den Benutzer bedarf.

Das Bedienmodul 2 kann einen Touchscreen aufweisen, welcher die Taster 13, 15 und 16 ausbildet, die somit in Form von Softkeys ausgebildet sind. Anstelle der Taster 13, 15, 16 könnten auch ein oder mehrere Drehwähler verwendet werden.

Obwohl die Erfindung anhand bevorzugter Ausführungsbeispiele beschrieben wurde, ist sie vielfältig modifizierbar, wobei der Schutzumfang durch die Ansprüche definiert wird.

### Verwendete Bezugszeichen:

- 1: Kochfeld
- 2: Bedienmodul
- 3: Oberseite
- 4: erste Anzeigeeinrichtung
- 5: Acht-Segmentanzeige
- 6: Acht-Segmentanzeige
- 7: Strich
- 10: Punkt
- 11: zweite Anzeigeeinrichtung
- 12: Zähler
- 13: erstes Bedienelement
- 14: zweites Bedienelement
- 15: Taster
- 16: Taster
- 17: Steuereinrichtung
- 21: Heizeinrichtung
- 22: Tasse
- 23: Flüssigkeit

## Patentansprüche

1. Kochfeld (1), insbesondere Induktions- oder Gaskochfeld, mit einer ersten Anzeigeeinrichtung (4) eingerichtet zur wahlweisen Anzeige eines minuten- oder sekundengenauen Zählers (12), einem ersten Bedienelement (13), welches dazu eingerichtet ist, in Abhängigkeit von einer ersten Benutzereingabe die erste Anzeigeeinrichtung (4) zur Anzeige des minuten- oder sekundengenauen Zählers (12) anzusteuern, einem zweiten Bedienelement (14), welches dazu eingerichtet ist, in Abhängigkeit von einer zweiten Benutzereingabe einen Wert des minuten- oder sekundengenauen Zählers (12) einzustellen, **gekennzeichnet durch** eine zweite Anzeigeeinrichtung (11), welche dazu eingerichtet ist, anzuzeigen, ob die erste Anzeigeeinrichtung (4) den minuten- oder sekundengenauen Zähler (12) anzeigt.

2. Kochfeld nach Anspruch 1, **dadurch gekennzeichnet, dass** eine Steuereinrichtung (17) vorgesehen ist, welche den Zähler (12) herunterzählt und in Abhängigkeit von dem verbleibenden Wert des Zählers (12) eine Heizeinrichtung (21) des Kochfelds (1) ansteuert.

3. Kochfeld nach Anspruch 1 oder 2, **dadurch gekennzeichnet, dass** die erste Anzeigeeinrichtung (4) zwei Sieben- oder Acht-Segmentanzeigen (5, 6) umfasst.

4. Kochfeld nach Anspruch 3, **dadurch gekennzeichnet, dass** der Zähler (12) sieben Segmente (7) einer jeweiligen Acht-Segmentanzeige (5, 6) belegt.

5. Kochfeld nach Anspruch 4, **dadurch gekennzeichnet, dass** die zweite Anzeigeeinrichtung (11) als das achte Segment (10) einer der beiden Acht-Segmentanzeigen (5, 6) ausgebildet ist.

6. Kochfeld nach Anspruch 5, **dadurch gekennzeichnet, dass** das erste Bedienelement (13) dazu eingerichtet ist, in Abhängigkeit von der Dauer der ersten Benutzereingabe die erste Anzeigeeinrichtung (4) zur Anzeige des minuten- oder sekundengenauen Zählers (12) anzusteuern.

7. Kochfeld nach einem der Ansprüche 2 - 6, **dadurch gekennzeichnet, dass** das erste Bedienelement (13) gleichzeitig dazu eingerichtet ist, das Kochfeld (1) zwischen einem Zählermodus, in welchem die Steuereinrichtung (17) die Heizeinrichtung (21) in Abhängigkeit von dem Wert des Zählers (12) ansteuert, und einem manuellen Modus umzuschalten, in welchem die Heizeinrichtung (21) in Abhängigkeit von einer Benutzereingabe ansteuerbar ist.

8. Kochfeld nach einem der Ansprüche 2 - 7, **dadurch gekennzeichnet, dass** die Heizeinrichtung (21) als eine Induktionsfeldplatte oder ein Gasbrenner ausgebildet ist.

9. Kochfeld nach einem der Ansprüche 2 - 8, **dadurch gekennzeichnet, dass** die Steuereinrichtung (17) während des Herunterzählens des Zählers (12) die Heizeinrichtung (21) zur Abgabe einer maximalen Leistung ansteuert.

10. Kochfeld nach einem der Ansprüche 1 - 9, **dadurch gekennzeichnet, dass** das erste und/oder zweite Bedienelement (13, 14) als ein Taster ausgebildet ist.

11. Verfahren zum Betreiben eines Kochfelds (1) nach einem der Ansprüche 1 - 10, wobei eine erste Anzeigeeinrichtung (4) in Abhängigkeit von einer ersten Benutzereingabe zur wahlweisen Anzeige eines minuten- oder sekundengenauen Zählers (12) angesteuert wird, wobei in Abhängigkeit von einer zweiten Benutzereingabe ein Wert des minuten- oder sekundengenauen Zählers (12) eingestellt wird, **dadurch gekennzeichnet, dass** auf einer zweiten Anzeigeeinrichtung (11) angezeigt wird, ob der minuten- oder sekundengenaue Zähler (12) angezeigt wird.

12. Verfahren nach Anspruch 11, **dadurch gekennzeichnet, dass** der Zähler (12) heruntergezählt und eine Heizeinrichtung (21) des Kochfelds (1) in Abhängigkeit von dem verbleibenden Wert des Zählers (12) angesteuert wird.

13. Verfahren nach Anspruch 11 oder 12, **dadurch gekennzeichnet, dass** der Zähler (12) auf zwei Sieben- oder Acht-Segmentanzeigen (5, 6) angezeigt wird.

## Claims

1. Cooking hob (1), in particular induction or gas hob, with a first display device (4) which is designed to optionally display a counter (12) which is accurate to the minute or second, a first control element (13) which is designed to control the first display device (4) for displaying the counter (12) which is accurate to the minute or second as a function of a first user input, a second control element (14), which is designed to adjust a value of the counter (12) which is accurate to the minute or second as a function of a second user input, **characterised by** a second display device (11), which is designed to display whether the first display device (4) displays the counter (12) which is accurate to the minute or second.

2. Cooking hob according to claim 1, **characterised in that** a control device (17) is provided, which counts down the counter (12) and controls a heating device (21) of the cooking hob (1) as a function of the remaining value of the counter (12).

3. Cooking hob according to claim 1 or 2, **characterised in that** the first display device (4) comprises two seven or eight segment displays (5, 6).

4. Cooking hob according to claim 3, **characterised in that** the counter (12) uses seven segments (7) of a respective eight segment display (5, 6).

5. Cooking hob according to claim 4, **characterised in that** the second display device (11) is embodied as the eighth segment (10) of one of the two eight segment displays (5, 6).

6. Cooking hob according to claim 5, **characterised in that** the first control element (13) is designed to control the first display device (4) for displaying the counter (12) which is accurate to the minute or second as a function of the duration of the first user input.

7. Cooking hob according to one of claims 2 - 6, **characterised in that** the first control element (13) is simultaneously designed to switch the cooking hob (1) between a counter mode, in which the control device (17) controls the heating device (21) as a function of the value of the counter (12), and a manual mode, in which the heating device (21) can be controlled as a function of a user input.

8. Cooking hob according to one of claims 2 - 7, **characterised in that** the heating device (21) is embodied as an induction hotplate or as a gas burner.

9. Cooking hob according to one of claims 2 - 8, **characterised in that** the control device (17) controls the heating device (21) for outputting a maximum output when the counter (12) is counted down.

10. Cooking hob according to one of claims 1 - 9, **characterised in that** the first and/or second control element (13, 14) is embodied as a push-button.

11. Method for operating a cooking hob (1) according to one of claims 1 - 10, wherein a first display device (4) is controlled as a function of a first user input for optionally displaying a counter (12) which is accurate to the minute or second, wherein as a function of a second user input, a value of the counter (12) which is accurate to the minute or second is adjusted, **characterised in that** the second display device (11) displays whether the counter (12) which is accurate to the minute or second is displayed.

12. Method according to claim 11, **characterised in that** the counter (12) is counted down and a heating device (21) of the cooking hob (1) is controlled as a function of the remaining value of the counter (12).

13. Method according to claim 11 or 12, **characterised in that** the counter (12) is displayed on two seven or eight segment displays (5, 6).

## Revendications

1. Table de cuisson (1), notamment table de cuisson à induction ou à gaz, comprenant un premier dispositif d'affichage (4) configuré pour l'affichage sélectif d'un compteur (12) à précision de minute ou à précision de seconde, comprenant un premier élément de commande (13) qui est configuré pour commander le premier dispositif d'affichage (4) destiné à l'affichage du compteur (12) à précision de minute ou à précision de seconde en fonction d'une première entrée d'utilisateur, comprenant un deuxième élément de commande (14) qui est configuré pour régler une valeur du compteur (12) à précision de minute ou à précision de seconde en fonction d'une deuxième entrée d'utilisateur, **caractérisée par** un deuxième dispositif d'affichage (11) qui est configuré pour indiquer si le premier dispositif d'affichage (4) indique le compteur (12) à précision de minute ou à précision de seconde.

2. Table de cuisson selon la revendication 1, **caractérisée en ce qu'**un dispositif de commande (17) est ménagé, lequel compte à rebours le compteur (12) et commande un dispositif de chauffage (21) de la table de cuisson (1) en fonction de la valeur restante du compteur (12).

3. Table de cuisson selon la revendication 1 ou 2, **caractérisée en ce que** le premier dispositif d'affichage (4) comprend deux affichages à sept ou à huit segments (5, 6).

4. Table de cuisson selon la revendication 3, **caractérisée en ce que** le compteur (12) occupe sept segments (7) d'un affichage respectif à huit segments (5, 6).

5. Table de cuisson selon la revendication 4, **caractérisée en ce que** le deuxième dispositif d'affichage (11) est réalisé en tant que le huitième segment (10) de l'un des deux affichages à huit segments (5, 6).

6. Table de cuisson selon la revendication 5, **caractérisée en ce que** le premier élément de commande (13) est configuré pour commander le premier dispositif d'affichage (4) destiné à afficher le compteur (12) à précision de minute ou à précision de seconde en fonction de la durée de la première entrée d'utilisateur.

7. Table de cuisson selon l'une quelconque des revendications 2 à 6, **caractérisée en ce que** le premier élément de commande (13) est simultanément configuré pour commuter la table de cuisson (1) entre un mode de comptage, dans lequel le dispositif de commande (17) commande le dispositif de chauffage (21) en fonction de la valeur du compteur (12), et un mode manuel, dans lequel le dispositif de chauffage (21) est commandable en fonction d'une entrée d'utilisateur.

8. Table de cuisson selon l'une quelconque des revendications 2 à 7, **caractérisée en ce que** le dispositif de chauffage (21) est réalisé en tant qu'une plaque de cuisson à induction ou en tant qu'un brûleur à gaz.

9. Table de cuisson selon l'une quelconque des revendications 2 à 8, **caractérisée en ce que** le dispositif de commande (17), pendant le compte à rebours du compteur (12), commande le dispositif de chauffage (21) pour la sortie d'une puissance maximale.

10. Table de cuisson selon l'une quelconque des revendications 1 à 9, **caractérisée en ce que** le premier et/ou le deuxième éléments de commande (13, 14) sont réalisés en tant qu'une touche.

11. Procédé de fonctionnement d'une table de cuisson (1) selon l'une quelconque des revendications 1 à 10, un premier dispositif d'affichage (4) étant commandé en fonction d'une première entrée d'utilisateur pour l'affichage sélectif d'un compteur (12) à précision de minute ou à précision de seconde, une valeur du compteur (12) à précision de minute ou à précision de seconde étant réglée en fonction d'une deuxième entrée d'utilisateur, **caractérisé en ce qu'**il est affiché sur un deuxième dispositif d'affichage (11) si le compteur (12) à précision de minute ou à précision de seconde est indiqué.

12. Procédé selon la revendication 11, **caractérisé en ce que** le compteur (12) est compté à rebours et **en ce qu'**un dispositif de chauffage (21) de la table de cuisson (1) est commandé en fonction de la valeur restante du compteur (12).

13. Procédé selon la revendication 11 ou 12, **caractérisé en ce que** le compteur (12) est indiqué sur deux affichages à sept ou à huit segments (5, 6).
